# EUROPÄISCHE PATENTSCHRIFT

(11) **EP 3 572 714 B1**
(45) Veröffentlichungstag und Bekanntmachung des Hinweises auf die Patenterteilung: **21.07.2021**
(21) Anmeldenummer: 19173688.3
(22) Anmeldetag: 10.05.2019
(51) Int. Cl.: F21S 8/08, F21V 21/30

(54) **AERODYNAMISCHES BAUTEIL FÜR EIN FLÄCHIGES FLUTLICHT**
AERODYNAMIC COMPONENT FOR A FLAT FLOODLIGHT
COMPOSANT AÉRODYNAMIQUE POUR UN ÉCLAIRAGE PAR PROJECTION PLAN

(30) Priorität: 17.05.2018 DE 202018102757 U
(43) Veröffentlichungstag der Anmeldung: 27.11.2019
(73) Patentinhaber: Zumtobel Lighting GmbH, 6850 Dornbirn (AT)
(72) Erfinder: Favarolo, Angelo, 88239 Wangen im Allgäu (DE); Allgaier, Dominik, 6850 Dornbirn (AT)
(74) Vertreter: Kiwit, Benedikt

(56) Entgegenhaltungen:
- EP-A1- 3 364 104
- WO-A1-2006/078832
- CN-U- 203 681 675
- FR-A- 1 540 235
- US-A1- 2009 086 491
- US-A1- 2013 095 710
- US-A1- 2013 250 556
- US-A1- 2018 093 714
- US-B1- 8 342 714

## Beschreibung

Die Erfindung betrifft ein flächiges Flutlicht aufweisend ein aerodynamisches Bauteil sowie ein Aerodynamik-Kit aufweisend ein flächiges Flutlicht sowie mehrere aerodynamische Bauteile.

Flächige Flutlichter bzw. Flutlichtstrahler sind aus dem Stand der Technik bekannt. Diese werden in der Regel angewendet, um einen Bereich großflächig zu beleuchten. Beispielhafte Anwendungen sind allgemein in (Sport-)Arenen, in einem Stadion zur großflächigen Beleuchtung eines Sportplatzes, auf einem Flughafen zur großflächigen Beleuchtung eines Flugfelds, auf einer Brücke oder als Straßenbeleuchtung. Das flächige Flutlicht ist hierbei in einer gewissen Höhe beispielsweise an einem Mast montiert, um somit den jeweiligen Bereich großflächig auszuleuchten. In dieser verhältnismäßig hohen Höhe ist das flächige Flutlicht häufig Wind ausgesetzt. Und da das flächige Flutlicht zudem eine große im Wind stehende Fläche bzw. Angriffsfläche aufweist, ist die auf das flächige Flutlicht wirkende Kraft bzw. Windlast verhältnismäßig groß. Demzufolge ist das flächige Flutlicht großen Belastungen ausgesetzt. Die Fähigkeit eines Flutlichts Windlasten aufzunehmen, kann mit dem Sex-Wert ausgedrückt werden. Der Sex-Wert aktueller Flutlichter liegt im Bereich von mehr als 0,4 m², insbesondere 0,47 m². Da die flächigen Flutlichter also hohen Windlasten ausgesetzt sind, müssen diese - insbesondere mit Blick auf die Sicherheitsanforderungen -entsprechend aufwändig dimensioniert werden und/oder entsprechend oft gewartet werden. Dies betrifft insbesondere das das flächige Flutlicht aufnehmende Befestigungssystem. WO 2006/078.832 offenbart ein Flutlicht.

Aufgabe der vorliegenden Erfindung ist es, die oben genannten Nachteile aus dem Stand der Technik zu überwinden. Es soll hierbei insbesondere eine Lösung gefunden werden, um bereits existierende flächige Flutlichter entsprechend nachzurüsten, damit die Windlasten, die auf ein solches flächiges Flutlicht wirken, reduziert sind. Aufgabe ist es also insbesondere den Scx- oder C_{w}-Wert bereits bestehender Flutlichter zu reduzieren.

Die Aufgabe wird erfindungsgemäß durch die Merkmale der unabhängigen Ansprüche gelöst. Vorteilhafte Weiterbildungen sind Gegenstand der hierauf rückbezogenen Unteransprüche.

Erfindungsgemäß wird ein flächiges Flutlicht gemäß Anspruch 1 bereitgestellt. Das aerodynamische Bauteil weist dabei eine aerodynamische Seite auf und ist ferner dazu ausgebildet, um an das flächige Flutlicht montiert zu werden, sodass, wenn das aerodynamische Bauteil an das flächige Flutlicht montiert ist, die aerodynamische Seite den Strömungswiderstand des flächigen Flutlichts reduziert.

Erfindungsgemäß wird unter einer aerodynamischen Seite eine Seite des aerodynamischen Bauteils verstanden, welche der Strömung zugewandt ist bzw. über welche eine Strömung des Winds, welcher auf das flächige Flutlicht wirkt, streicht.

Mit anderen Worten kann somit ein flächiges Flutlicht einfach mit dem aerodynamischen Bauteil nachgerüstet werden, um die aerodynamischen Eigenschaften des flächigen Flutlichts zu verbessern. Genauer gesagt wird mittels des (länglichen) aerodynamischen Bauteils insbesondere der Strömungswiderstand bzw. der Sex-Wert und der Cw Wert des flächigen Flutlichts reduziert. Die aerodynamische Seite bewirkt dabei insbesondere, dass Verwirbelungen, die entstehen, wenn das flächige Flutlicht von einer Luftströmung umströmt wird, reduziert werden. Folglich reduziert sich der Scx-bzw. Cw-Wert des Flutlichts und somit auch die resultierende auf das flächige Flutlicht wirkende Windlast. Es wurde insbesondere erkannt, dass der Sex-Wert verbessert bzw. reduziert werden kann, insbesondere auf weniger als 0,35 m². Wegen der nunmehr geringeren auf das flächige Flutlicht wirkenden Windlast kann das flächige Flutlicht, d.h. insbesondere dessen Befestigungssystem, mit weniger Material dimensioniert und somit kompakter ausgeführt werden. Außerdem wird somit die Lebensdauer eines mit einem solchen aerodynamischen Bauteil nachgerüsteten flächigen Flutlichts erhöht. Und da das flächige Flutlicht somit schmal bzw. schlank ausgeführt werden kann, ergibt sich auch ein attraktives Erscheinungsbild des Flutlichts trotz verhältnismäßig hoher Windlasten. Zudem wurde aufgrund der dadurch verbesserten Luftführung eine thermische Optimierung des flächigen Flutlichts beobachtet.

Vorzugsweise ist die aerodynamische Seite gebogen/bogenförmig, konvex und/oder stromlinienförmig ausgebildet. Folglich wird der Strömungswiderstand des aerodynamischen Bauteils und somit auch des flächigen Flutlichts noch weiter reduziert.

Vorzugsweise ist die aerodynamische Seite im Wesentlichen geschlossen ausgebildet. Im Wesentlichen geschlossen ausgebildet wird hierbei derart verstanden, dass die aerodynamische Seite im Wesentlichen glatt und stetig bzw. ohne Unterbrechungen, d. h. beispielsweise ohne Verbindungstrukturen wie Bohrungen, ausgebildet ist. Dies kommt wiederum dem Strömungswiderstand des aerodynamischen Bauteils und somit auch dem Strömungswiderstand des flächigen Flutlichts zugute.

Das aerodynamische Bauteil kann einen Montagebereich/Montageabschnitt zur Befestigung des aerodynamischen Bauteils an am Flutlicht vorgesehenen, dem Montagebereich vorzugsweise korrespondierenden Bereichen aufweisen. Die am Flutlicht vorgesehenen Bereiche können beispielsweise der Rahmen und/oder Rahmenelemente des flächigen Flutlichts sein. Auf diese Weise kann das flächige Flutlicht einfach mit dem aerodynamischen Bauteil nachgerüstet werden. Insbesondere kann der Montagebereich bzw. mit diesem ausgebildete Befestigungsmittel derart gestaltet sein, dass keine zusätzlichen Befestigungsmittel an dem Flutlicht vorgesehen werden müssen, also eine Befestigung des aerodynamischen Bauteils nur mit dem Montagebereich des aerodynamischen Bauteils bzw. werkzeuglos möglich ist.

Vorzugsweise wird das aerodynamische Bauteil über eine Längsseite, eine Breitenseite und/oder eine der aerodynamischen Seite abgewandte Seite (Rückseite) des aerodynamischen Bauteils an das flächige Flutlicht montiert. Wird das aerodynamische Bauteil also über eine oder mehrere dieser Seiten an das flächige Flutlicht montiert, kann bewirkt werden, dass entsprechende Befestigungsmittel die Aerodynamik der aerodynamischen Seite nicht beeinflussen. Dies kommt wiederum dem Strömungswiderstand der aerodynamischen Seite und somit dem Strömungswiderstand des flächigen Flutlichts zugute. Vorzugsweise weist die Längsseite, die Breitenseite und/oder die der aerodynamischen Seite abgewandte Seite (Rückseite) des aerodynamischen Bauteils den Montagebereich auf.

Das aerodynamische Bauteil kann ausgebildet sein, um an das flächige Flutlicht verstellbar, insbesondere verschwenkbar montiert zu werden. Somit kann das aerodynamische Bauteil an die jeweils vorherrschenden Bedingungen einfach angepasst werden. Insbesondere kann das aerodynamische Bauteil somit an unterschiedliche flächige Flutlichter montiert werden.

Die Erfindung betrifft ein flächiges Flutlicht mit wenigstens einer flächigen Abstrahlfläche sowie einem die flächige Abstrahlfläche umgebenden Randbereich. Das flächige Flutlicht weist ferner wenigstens ein wie oben beschriebenes aerodynamisches Bauteil, vorzugsweise mehrere wie oben beschriebene aerodynamische Bauteile, auf, welches in dem Randbereich derart montiert ist, dass die aerodynamische Seite den Strömungswiderstand des flächigen Flutlichts reduziert. Insbesondere kann das flächige Flutlicht auch nur eine flächige Abstrahlfläche aufweisen. Wird das flächige Flutlicht von Wind umströmt, so können insbesondere in dem jeweiligen Randbereich auftretende Verwirbelungen einfach mit dem wenigstens einen aerodynamischen Bauteil reduziert werden. Folglich wird der Strömungswiderstand bzw. der Cw Wert des flächigen Flutlichts reduziert. Die auf das flächige Flutlicht resultierende Windkraft wird somit reduziert und das flächige Flutlicht kann entsprechend besser dimensioniert, also insbesondere kompakter ausgeführt werden. Außerdem erhält das flächige Flutlicht wegen des somit reduzierten Strömungswiderstandes eine längere Lebensdauer.

In einem montierten Zustand des flächigen Flutlichts kann wenigstens eines des wenigstens einen aerodynamischen Bauteils in einem oberen Bereich des Flutlichts montiert sein. Im montierten Zustand des flächigen Flutlichts, in dem das flächige Flutlicht beispielsweise eine große Abstrahlfläche beleuchtet, entspricht der obere Bereich des Flutlichts in der Regel dem höchsten Bereich des flächigen Flutlichts. Da an diesem Bereich die Windströmungen und somit insbesondere die auftretenden Verwirbelungen besonders stark sind, bewirkt eine Reduzierung des Strömungswiderstand an diesem Bereich eine besonders vorteilhafte Reduzierung des Strömungswiderstand des flächigen Flutlichts. Somit wird insbesondere das auf das Flutlicht und das das Flutlicht tragende Befestigungssystem wirkende Drehmoment verringert. Es wurde insbesondere erkannt, dass der Cw-Wert verbessert, insbesondere um bis zu 10% oder auch mehr reduziert werden kann.

Ferner kann in einem montierten Zustand des flächigen Flutlichts wenigstens eines des wenigstens einen aerodynamischen Bauteils in einem seitlichen Bereich des Flutlichts montiert sein. Ein solcher seitlicher Bereich ist in der Regel einer Windströmung frontal ausgesetzt. Ist das flächige Flutlicht also zusätzlich oder nur einer Windströmung parallel zur flächigen Abstrahlfläche ausgesetzt, kann auch bezüglich dieser Richtung der Strömungswiderstand des flächigen Flutlichts reduziert werden. Dies kommt wiederum insbesondere der Lebensdauer und der effizienteren Dimensionierung des flächigen Flutlichts zugute.

In einem montierten Zustand des Flutlichts kann wenigstens eines des wenigstens einen aerodynamischen Bauteils in einem unteren Bereich Flutlichts montiert werden. Der untere Bereich entspricht im montierten Zustand des Flutlichts insbesondere einem Bereich bzw. Randbereich des Flutlichts, welcher dem Boden am nächsten ist. Auf diese Weise werden auch Verwirbelungen an einem unteren Bereich des flächigen Flutlichts reduziert, sodass der Strömungswiderstand des flächigen Flutlichts noch weiter gesenkt werden kann. Es wurde insbesondere erkannt, dass der Cw-Wert somit verbessert, insbesondere um bis zu 20% oder auch mehr reduziert werden kann.

Das aerodynamische Bauteil kann zu dem Randbereich beabstandet und vorzugsweise an diesem montiert sein. Hierdurch wird insbesondere bewirkt, dass das aerodynamische Bauteil den Strömungswiderstand des flächigen Flutlichts reduziert, ohne die Lichtabstrahlung des flächigen Flutlichts zu beeinflussen.

Das flächige Flutlicht kann wenigstens zwei, vorzugsweise drei oder mehr flächige Abstrahlflächen aufweisen. Ein solches flächiges Flutlicht - beispielsweise auch bereitgestellt über eine einzige Abstrahlfläche und/oder ein einziges Flutlichtmodul - hat somit eine besonders große im Wind stehende Fläche. Das aerodynamische Bauteil kann jedoch die sich ergebende resultierende Windlast reduzieren, indem das aerodynamische Bauteils den Strömungswiderstand bzw. den Cw Wert des flächigen Flutlichts reduziert.

Wenigstens eines des wenigstens einen aerodynamischen Bauteils kann zwischen benachbarten Abstrahlflächen bzw. in dem Spalt zwischen benachbarten Abstrahlflächen montiert sein. Hierdurch können Verwirbelungen, welche insbesondere zwischen benachbarten Abstrahlflächen bzw. in dem Spalt zwischen den Abstrahlflächen auftreten, reduziert werden. Somit wird der Strömungswiderstand eines solchen flächigen Flutlichts mit benachbarten Abstrahlflächen reduziert. Die resultierende Kraft wird somit ebenfalls reduziert, was wiederum der Lebensdauer und der Dimensionierung des flächigen Flutlichts zugutekommt.

Vorzugsweise sind die wenigstens zwei flächigen Abstrahlflächen verschwenkbar, insbesondere in dieselbe Richtung verschwenkbar vorgesehen. Mit anderen Worten können die Drehachsen der wenigstens zwei flächigen Abstrahlflächen in dieselbe Richtung zeigen. Hierdurch kann die Abstrahlung des flächigen Flutlichts einfach eingestellt werden. Auftretende Verwirbelungen bzw. der Strömungswiderstand, die durch das Verschwenken eingestellt werden, können somit mittels des aerodynamischen Bauteils einfach reduziert werden.

Das flächige Flutlicht kann ferner einen die wenigstens eine Abstrahlfläche vorzugsweise verschwenkbar aufnehmenden Lagerbereich aufweisen. Wenigstens eines des wenigstens einen aerodynamischen Bauteils kann dann in bzw. an dem Lagerbereich montiert sein. Somit kann der Strömungswiderstand insbesondere des Lagerbereichs reduziert werden, da wegen des aerodynamischen Bauteils insbesondere Verwirbelungen im Bereich des Lagerbereichs reduziert werden.

Der Lagerbereich kann außerdem zur Montage des Flutlichts, beispielsweise an einem Mast oder an einem Dach, vorgesehen sein. Entsprechende Befestigungsmittel zur Montage des Flutlichts bewirken in der Regel Verwirbelungen, welche jedoch durch Montage des aerodynamischen Bauteils an das flächige Flutlicht bzw. an den Lagerbereich reduziert werden können.

Ferner betrifft die Erfindung ein Aerodynamik-Kit gemäß Anspruch 14 zur Reduzierung des Strömungswiderstands eines flächigen Flutlichts. Das Kit weist ein flächiges Flutlicht sowie aerodynamische Bauteile wie oben beschrieben auf. Die aerodynamischen Bauteile sind im Randbereich der flächigen Abstrahlfläche des flächigen Flutlichts montierbar, um den Strömungswiderstand des flächigen Flutlichts zu reduzieren. Somit wird ein Kit bereitgestellt, welches das flächige Flutlicht an die jeweils vorherrschenden Strömungsbedingungen einfach mittels der aerodynamischen Bauteile anpassen kann. Es wird somit eine sehr flexible Lösung zum Vorsehen des flächigen Flutlichts bereitgestellt. Das flächige Flutlicht bzw. dessen Befestigungssystem muss also nicht entsprechend dimensioniert werden, um an die jeweils herrschenden Strömungsbedingungen angepasst zu werden. Vielmehr reicht es aus, mehrere (unterschiedliche) aerodynamische Bauteile der aerodynamischen Bauteile an das flächige Flutlicht beispielsweise wie oben beschrieben zu montieren, damit das flächige Flutlicht standfest in der jeweils herrschenden Strömung steht.

Nachfolgend wird die Erfindung anhand der Figuren der Zeichnungen, in denen vorteilhafte Ausführungsbeispiele der Erfindung dargestellt sind, beispielhaft beschrieben. In den Zeichnungen zeigen:
- **Figur 1**: eine perspektivische Ansicht eines flächigen Flutlichts;
- **Figur 2**: eine perspektivische Ansicht eines flächigen Flutlichts mit einem Ausführungsbeispiel einer ersten Ausführungsform des aerodynamischen Bauteils; und
- **Figur 3**: eine perspektivische Ansicht eines flächigen Flutlichts mit einem Ausführungsbeispiel einer zweiten Ausführungsform des aerodynamischen Bauteils.

Figur 1 zeigt beispielhaft ein flächiges Flutlicht 1, beispielsweise in Form eines LED-Strahlers, mit wenigstens einer flächigen Abstrahlfläche 2. In dem ihr dargestellten Ausführungsbeispiel weist das flächige Flutlicht 1 drei flächige Abstrahlflächen 2 auf. Das flächige Flutlicht 1 ist jedoch nicht auf eine bestimmte Anzahl an flächigen Abstrahlflächen 2 beschränkt. Insbesondere kann das flächige Flutlicht 1 auch zwei, vier oder mehr flächige Abstrahlflächen 2 aufweisen. Das flächige Flutlicht 1 kommt beispielsweise zur Ausleuchtung großer Flächen zur Anwendung. Beispielhafte Anwendungen sind im Außenbereich, allgemein in (Sport-)Arenen, als Brückenbeleuchtung, als Parkplatzleuchte, als Straßenleuchte und/oder zur Ausleuchtung eines Flugfeldes oder eines Sportplatzes.

Figur 1 lässt erkennen, dass die flächige Abstrahlfläche 2 einen umgebenden Randbereich aufweist. Der Randbereich entspricht in der Regel der Form der Abstrahlfläche 2. In dem hier dargestellten Ausführungsbeispiel des flächigen Flutlichts 1 ist die flächige Abstrahlfläche 2 in Form eines Rechtecks vorgesehen, sodass der umgebenden Randbereich entsprechend einem Rechteck entspricht. Die flächige Abstrahlfläche 2 sowie der umgebenden Randbereich sind jedoch nicht auf eine bestimmte Form beschränkt.

Das in Figur 1 dargestellte flächige Flutlicht 1 nimmt beispielhaft die flächige Abstrahlfläche 2 verschwenkbar auf. Das heißt, die flächige Abstrahlfläche 2 kann um eine Drehachse verschwenkt werden, um somit die Lichtabstrahlung entsprechend einzustellen. In dem in Figur 1 gezeigten Beispiel des flächigen Flutlichts 1 verläuft diese Drehachse in Längsrichtung der Abstrahlfläche 2. Wie in Figur 1 dargestellt, verläuft die Drehachse vorzugsweise derart, dass die Drehachse bei Blick auf die flächige Abstrahlfläche 2 von dieser wenigstens teilsweise verdeckt wird. In dem in Figur 1 dargestellten Beispiel sind die flächigen Abstrahlflächen 2 jeweils verschwenkbar vorgesehen, und zwar derart, dass diese in dieselbe Richtung verschwenkbar vorgesehen sind. Das heißt, die Drehachsen der flächigen Abstrahlflächen 2 zeigen in dieselbe Richtung. Die flächigen Abstrahlflächen 2 können dabei abhängig oder unabhängig voneinander verschwenkt werden. In dem hier dargestellten Beispiel sind die flächigen Abstrahlflächen 2 unabhängig voneinander verschwenkbar vorgesehen. Die flächigen Abstrahlflächen 2 können also jeweils getrennt voneinander verschwenkt werden, um somit eine gewünschte Abstrahlung des flächigen Flutlichts 1 zu bewirken.

Figur 1 zeigt ferner einen Lagerbereich 3, welcher die wenigstens eine flächige Abstrahlfläche 2, also vorliegend die drei flächigen Abstrahlflächen 2, verschwenkbar aufnimmt. In dem hier dargestellten Ausführungsbeispiel sind zwei Lagerbereiche 3 vorgesehen, sodass die wenigstens eine flächige Abstrahlfläche 2 zwischen diesen Lagerbereichen 3 verschwenkbar von den Lagerbereichen 3 aufgenommen ist. Die wenigstens eine flächige Abstrahlfläche 2 und der Lagerbereich 3 können jeweils einander korrespondierende Lagerbereiche aufweisen, sodass die wenigstens eine Abstrahlfläche 2 entsprechend verschwenkbar von dem Lagerbereich 3 aufgenommen ist. Der Lagerbereich 3 kann ferner ausgebildet sein, um das flächige Flutlicht 1 an einen Mast oder an ein Dach zu montieren. Beispielsweise kann der Lagerbereich 3 einen Flanschbereich aufweisen, welcher das flächige Flutlicht 1 an einen Mast oder an ein Dach verschwenkbar und/oder unverschwenkbar vorsehen kann.

Figur 1 lässt erkennen, dass ein Flutlichtmodul 4, beispielsweise in Form eines LED-Flutlichtmoduls, die flächige Abstrahlfläche 2 aufweisen kann. Mit anderen Worten kann die flächige Abstrahlfläche 2 durch das Flutlichtmodul 4 bereitgestellt werden. In dem hier dargestellten Ausführungsbeispiel des flächigen Flutlichts 1 sind demnach mehrere, also vorzugsweise drei Flutlichtmodule 4 vorgesehen, welche jeweils eine der flächigen Abstrahlflächen 2 aufweisen. Das jeweilige Flutlichtmodul 4 kann also vorderseitig die flächige Abstrahlfläche 2 aufweisen. Rückseitig kann das Flutlichtmodul 4 einen Kühlkörper, insbesondere Kühlrippen, aufweisen, um die für den Betrieb der Leuchte notwendigen Bauteile entsprechend zu kühlen. Insbesondere weist das Flutlichtmodul 4 Leuchtmittel, insbesondere LEDs, auf, um eine Abstrahlung über die flächige Abstrahlfläche 4 zu bewirken. Das Flutlichtmodul 4 kann zudem ein Gehäuse aufweisen, welches insbesondere die Leuchtmittel aufnimmt und/oder rückseitig die Kühlrippen aufweist.

Figur 2 zeigt beispielhaft eine erste Ausführungsform eines aerodynamischen Bauteils 100. Das aerodynamische Bauteil 100 weist eine aerodynamische Seite 101 auf. Wie in Figur 2 dargestellt, kann die aerodynamische Seite 101 gebogen und/oder konvex ausgebildet sein. Insbesondere kann die aerodynamische Seite 101, wie dargestellt, im Querschnitt im Wesentlichen gebogen und/oder konvex, beispielsweise in Form eines Teil- oder Viertelkreises ausgebildet sein. Es ist erkennbar, dass die aerodynamische Seite 101 sich von der Vorderseite des flächigen Flutlichts 1 bis zu deren Rückseite oder weiter erstreckt. Es kann insbesondere vorgesehen sein, dass sich die aerodynamische Seite 101 weiter als die Kühlrippen des jeweiligen Flutlichtmoduls 4 zur Rückseite des Flutlichts 1 erstreckt, um somit insbesondere Verwirbelungen im Bereich der Kühlrippen zu reduzieren.

Das aerodynamische Bauteil 100 ist ferner ausgebildet, um an das flächige Flutlicht 1 montiert zu werden. Wie in Figur 2 dargestellt, kann das aerodynamische Bauteil 100 insbesondere über eine Längsseite des aerodynamischen Bauteils 100 an das flächige Flutlicht 1 montiert werden. Alternativ oder zusätzlich kann auch vorgesehen sein, dass das aerodynamische Bauteil 100 über eine Breitenseite und/oder eine der aerodynamischen Seite abgewandte Seite bzw. die Rückseite des aerodynamischen Bauteils an das flächige Flutlicht 1 montiert wird. Insbesondere kann das aerodynamische Bauteil 100 auch verstellbar an das flächige Flutlicht 1 montiert werden, insbesondere derart, dass es an diesem verschwenkt werden kann, um somit das aerodynamische Bauteil 100 entsprechend der jeweils vorherrschenden Bedingungen einzustellen.

Zur Montage des aerodynamischen Bauteils 100 an das flächige Flutlicht 1 kann das aerodynamische Bauteil 100 einen Montagebereich 102 bzw. mit diesem Montagebereich 102 ausgebildete nicht näher dargestellte Befestigungsmittel aufweisen. Wie in Figur 2 dargestellt, kann sich der Montagebereich 102 insbesondere in Richtung der Längsseite des aerodynamischen Bauteils 100 erstrecken bzw. an dieser vorgesehen sein. Der Montagebereich 102 kann beispielsweise Spannmittel umfassen, um somit eine Befestigung des aerodynamischen Bauteils 100 nur mit dem Montagebereich 102 bzw. werkzeuglos zu ermöglichen. Die Befestigungsmittel bzw. der Montagebereich 102 können beispielsweise derart gestaltet sein, dass diese mit korrespondierenden Bereichen des Flutlichts 1 verbunden werden können. Beispielsweise kann das Flutlichtmodul 4 oder andere Rahmenelemente des Flutlichts 1 entsprechende Flanschbereiche aufweisen, an welche dann das aerodynamische Bauteil 100 fest und/oder verstellbar über den Montagebereich 102 montiert werden kann. Besonders bevorzugt weisen die Befestigungsmittel bzw. der Montagebereich 102 stoff-, kraft- und/oder formschlüssige Befestigungsmittel auf, welche eine Montage mit oder ohne Werkzeug bewirken, beispielsweise eine Klebe-, Schraub-, Clips- und/oder Rastverbindung. Wie in Figur 2 dargestellt, können die aerodynamische Seite 101 und der Montagebereich 102 einen Raum definieren. In diesem Raum können dann die Befestigungsmittel vorgesehen sein, sodass diese nicht von dem aerodynamischen Bauteil 100 hervorstehen. Ferner kann dieser Raum durch seitliche Wände abgeschlossen sein.

Wie in Figur 2 erkennbar, kann die aerodynamische Seite 101 im Wesentlichen geschlossen ausgebildet sein. Dies kann beispielsweise derart erfolgen, dass die Befestigungsmittel und/oder der Montagebereich 102 von der aerodynamischen Seite 101 getrennt vorgesehen sind, beispielsweise in dem zuvor genannten, von der aerodynamischen Seite 100 und den Montagebereich 102 definierten Raum. Durch getrenntes Vorsehen des Montagebereichs 102 von der aerodynamischen Seite 101 kann somit bezweckt werden, dass die aerodynamische Seite 101 keine Verbindungsbereiche wie beispielsweise Bohrungen aufweist. Somit kann die aerodynamische Seite 101 glatt ausgeführt werden, was wiederum dem Strömungswiderstand des aerodynamischen Bauteils 100 zugutekommt.

In Figur 2 ist erkennbar, dass das aerodynamische Bauteil 100 an das flächige Flutlicht 1 montiert ist, und zwar in einem die flächige Abstrahlfläche 2 umgebenden Randbereich wie beispielsweise an das jeweilige Flutlichtmodul 4. In Figur 2 ist das aerodynamische Bauteil 100 beispielhaft in einer Längsseite des Randbereichs montiert. Der Randbereich der flächigen Abstrahlfläche 2 ist in der Regel in direktem Kontakt mit einer auf das flächige Flutlicht 1 wirkenden Luftströmung bzw. Wind. In diesem Randbereich kommt es in der Regel also zu Verwirbelungen, insbesondere wegen der Geometrie des Flutlichtmoduls 4, beispielsweise wegen der rückseitigen Kühlrippen. Dieser Zustand des flächigen Flutlichts 1 ohne das an das flächige Flutlicht 1 montierte aerodynamische Bauteil 100 ist beispielhaft in Figur 1 gezeigt. Durch Anbringung des aerodynamischen Bauteils 100 in diesem Randbereich, wie beispielsweise in Figur 2 gezeigt, werden nun diese Verwirbelungen reduziert, sodass das aerodynamische Bauteil 100, insbesondere dessen aerodynamische Seite 101, den Strömungswiderstand des flächigen Flutlichts 1 reduziert. Wie in Figur 2 dargestellt, kann sich das aerodynamische Bauteil 100 insbesondere über die komplette Länge der flächigen Abstrahlfläche 2 bzw. des jeweiligen längsseitigen Randbereichs erstrecken, sodass entlang dieser kompletten Länge der Strömungswiderstand bzw. insbesondere Verwirbelungen reduziert werden können.

In Figur 2 ist das aerodynamische Bauteil 100 beispielhaft in einem unteren Bereich des flächigen Flutlichts 1 montiert. Da das in Figur 2 gezeigten flächige Flutlicht 1 mehrere, insbesondere drei flächige Abstrahlflächen 2 aufweist, ist das aerodynamische Bauteil 100 demnach in dem unterem Randbereich der untersten flächigen Abstrahlfläche 2 montiert. Auf das flächige Flutlicht 1 wirkender Wind wird unter anderem zu diesem unteren Randbereich umgelenkt. Die Anbringung des aerodynamischen Bauteils 100 kann somit an diesem unteren Randbereich, welcher in der Regel ein Randbereich der Abstrahlflächen 2 ist, der am nächsten zum Boden ist, Verwirbelungen und somit den C_{W}-Wert des Flutlichts 1 reduzieren.

Figur 3 zeigt ein Ausführungsbeispiel einer zweiten Ausführungsform eines aerodynamischen Bauteils 200. Das aerodynamische Bauteil 200 weist eine aerodynamische Seite 201 auf. In dem in Figur 3 gezeigten Ausführungsbeispiel des aerodynamischen Bauteils 200 ist die aerodynamische Seite 201 gebogen, konvex und/oder stromlinienförmig bzw. tragflächenartig ausgebildet. Insbesondere ist erkennbar, dass die aerodynamische Seite 201 zusammen mit dem aerodynamischen Bauteil 200 eine stromlinienförmige oder tragflächenartige Form im Querschnitt aufweist. Das heiß, das aerodynamische Bauteil 200 kann sich von seiner Stirnseite aus rückseitig derart erstrecken, dass sich im Querschnitt eine stromlinienförmige oder tragflächenartige Form ergibt. Es ist erkennbar, dass die aerodynamische Seite 201 sich von der Vorderseite des flächigen Flutlichts 1 bis zu deren Rückseite oder weiter, insbesondere weiter als die Kühlrippen des Flutlichtmoduls 4 erstreckt.

Das aerodynamische Bauteil 200 ist ferner dazu ausgebildet, an das flächige Flutlicht 1 montiert zu werden. Hierfür kann das aerodynamische Bauteil 200 über eine Längsseite, eine Breitenseite und/oder eine der aerodynamischen Seite abgewandte Seite bzw. die Rückseite des aerodynamischen Bauteils 200 an das flächige Flutlicht 1 montiert werden. In dem hier dargestellten Ausführungsbeispiel ist das aerodynamische Bauteil 200 über seine Rückseite an das flächige Flutlicht 1 montiert, sodass vorzugsweise die Montage nur über die Rückseite erfolgt. Alternativ oder zusätzlich kann jedoch auch vorgesehen sein, dass das aerodynamische Bauteil 200 über eine Längsseite und/oder eine Breitenseite des aerodynamischen Bauteils 200 an das flächige Flutlicht 1 montiert wird. Mit Blick auf die Figur 3 kann insbesondere vorgesehen sein, dass das aerodynamische Bauteil 200 über seine seitlichen Bereiche bzw. die Breitenseite oder seine Stirnseite bzw. die Längsseite an das flächige Flutlicht 1 montierbar ist. Insbesondere kann das aerodynamische Bauteil 200 auch verstellbar an das flächige Flutlicht 1 montiert werden, insbesondere derart, dass es an diesem verschwenkt werden kann, um somit das aerodynamische Bauteil 200 entsprechend der jeweils vorherrschenden Bedingungen einzustellen.

Zur Montage des aerodynamischen Bauteils 200 an das flächige Flutlicht 1 kann das aerodynamische Bauteil 200 einen Montagebereich 202 bzw. mit diesem Montagebereich 202 ausgebildete nicht näher dargestellte Befestigungsmittel aufweisen. Wie in Figur 3 dargestellt, kann sich der Montagebereich 202 insbesondere in Richtung der Längsseite des aerodynamischen Bauteils 200 erstrecken bzw. an dieser vorgesehen sein und/oder rückseitig des aerodynamischen Bauteils 200 vorgesehen sein. Der Montagebereich 202 kann beispielsweise Spannmittel umfassen, um somit eine Befestigung des aerodynamischen Bauteils 200 nur mit dem Montagebereich 202 bzw. werkzeuglos zu ermöglichen. Die Befestigungsmittel bzw. der Montagebereich 202 können beispielsweise derart gestaltet sein, dass diese mit korrespondierenden Bereichen des Flutlichts 1 verbunden werden können. Beispielsweise kann das Flutlichtmodul 4 oder andere Rahmenelemente des Flutlichts 1 entsprechende Flanschbereiche aufweisen, an welche dann das aerodynamische Bauteil 200 fest und/oder verstellbar über den Montagebereich 202 montiert werden kann. Besonders bevorzugt weisen die Befestigungsmittel bzw. der Montagebereich 202 stoff-, kraft- und/oder formschlüssige Befestigungsmittel auf, welche eine Montage mit oder ohne Werkzeug bewirken, beispielsweise eine Klebe-, Schraub-, Clips- und/oder Rastverbindung.

In Figur 3 ist erkennbar, dass das aerodynamische Bauteil 200 an das flächige Flutlicht 1 montiert ist, und zwar in einem die flächige Abstrahlfläche 2 umgebenden Randbereich wie beispielsweise an das jeweilige Flutlichtmodul 4. In Figur 3 ist das aerodynamische Bauteil 200 beispielhaft in einer Längsseite des Randbereichs montiert. Dieser Randbereich der flächigen Abstrahlfläche 2 ist in der Regel in direktem Kontakt mit einer auf das flächige Flutlicht 1 wirkenden Luftströmung bzw. Wind. In diesem Randbereich kommt es in der Regel zu Verwirbelungen, insbesondere wegen der Geometrie des Flutlichtmoduls 4, beispielsweise wegen der rückseitigen Kühlrippen. Dieser Zustand des Flutlichts 1 ohne das an das flächige Flutlicht 1 montierte aerodynamische Bauteil ist beispielhaft in Figur 1 gezeigt. Durch Anbringung des aerodynamischen Bauteils 200 in diesen Randbereich werden somit diese Verwirbelungen reduziert, sodass das aerodynamische Bauteil 200, insbesondere dessen aerodynamische Seite 201, den Strömungswiderstand des flächigen Flutlichts 1 reduziert. Wie in Figur 3 dargestellt, kann sich das aerodynamische Bauteil 200 insbesondere über die komplette Länge der flächigen Abstrahlfläche 2 bzw. des jeweiligen längsseitigen Randbereichs erstrecken, sodass entlang der kompletten Länge der Strömungswiderstand bzw. Luftverwirbelungen reduziert werden können.

In Figur 3 ist außerdem erkennbar, dass das aerodynamische Bauteil 200 zu dem Randbereich beabstandet an diesem montiert ist. In Figur 3 ist dies beispielhaft dargestellt, und zwar mit der besonders bevorzugten Ausführung des aerodynamischen Bauteils 200, welches im Querschnitt eine Stromlinien- oder Tragflächenform aufweist. Das heißt, die aerodynamische Seite 201 und der Montagebereich 202 können Seiten der Stromlinienform bzw. Tragfläche bilden und somit in der Luftströmung stehen, welche das Flutlicht 1 umströmt. Auf diese Weise können Verwirbelungen im Randbereich des flächigen Flutlichts 1 reduziert werden. Insbesondere kann durch die Beabstandung des aerodynamischen Bauteils 200 sichergestellt werden, dass das aerodynamische Bauteil 200 die Lichtabgabe des flächigen Flutlichts 1 nicht beeinflusst.

In Figur 3 ist das aerodynamische Bauteil 200 beispielhaft in einem oberen Bereich des flächigen Flutlichts 1 montiert. Da das in Figur 3 gezeigten flächige Flutlicht 1 mehrere, insbesondere drei flächige Abstrahlflächen 2 aufweist, ist das aerodynamische Bauteil 200 demnach in dem oberen Randbereich der obersten flächigen Abstrahlfläche 2 montiert. An diesem oberen Randbereich, der in der Regel den höchsten Bereich des Flutlichts 1 umfasst, sind oft starke Windströmungen zu beobachten, sodass dieser Bereich in besonders hohem Maße Einfluss auf den Strömungswiderstand des Flutlichts 1 hat. Mittels des aerodynamischen Bauteils 200 an diesem Bereich kann somit besonders effektiv der Strömungswiderstand des Flutlichts 1 reduziert werden.

Die in den Figuren 2 und 3 gezeigten Anwendungen des aerodynamischen Bauteils 100, 200 sind lediglich beispielhaft. Insbesondere können die in den Figuren 2 und 3 gezeigten Anwendungen kombiniert werden. Zusätzlich oder alternativ zu diesen Anwendungen kann das aerodynamische Bauteil 100, 200 auch an anderen wie nachfolgend beschriebenen Randbereichen des flächigen Flutlichts 1 bzw. der flächigen Abstrahlfläche 2 vorgesehen sein.

Beispielsweise kann das aerodynamische Bauteil 100, 200 zwischen benachbarten Abstrahlflächen 2 montiert sein. Das heißt, das aerodynamische Bauteil 100, 200 kann an das flächige Flutlichtmodul 4 zwischen benachbarten Abstrahlflächen 4 montiert sein, um somit zwischen benachbarten Abstrahlflächen 2 bzw. in dem Spalt zwischen den benachbarten Abstrahlflächen 2 vorgesehen zu sein. Zum Beispiel kann das aerodynamische Bauteil 100, 200 in dem in den Figuren 1 bis 3 dargestellten flächigen Flutlicht 1 zwischen oberster Abstrahlfläche 2 und mittlerer Abstrahlfläche 2 vorgesehen sein und/oder zwischen unterster Abstrahlfläche 2 und mittlerer Abstrahlfläche 2 vorgesehen sein. Das aerodynamische Bauteil 100, 200 kann dann insbesondere an einer Längsseite der flächigen Abstrahlfläche 2 bzw. dessen Flutlichtmodul 4 montiert sein und sich insbesondere über deren komplette Länge erstrecken.

Zusätzlich oder alternativ kann das aerodynamische Bauteil 100, 200 an dem Lagerbereich 3 des flächigen Flutlichts 1 montiert sein. Insbesondere kann das aerodynamische Bauteil 100, 200 Befestigungsmittels aufweisen, mittels welcher das aerodynamische Bauteil 100, 200 ohne Anpassung des Lagerbereichs 3 an den Lagerbereich 3 montiert werden kann. Insbesondere kann sich das aerodynamische Bauteils 100, 200 über den kompletten Lagerbereich 3 erstrecken bzw. diesen abschirmen.

Zusätzlich oder alternativ kann vorgesehen sein, dass das aerodynamische Bauteil 100, 200 an einen Breitenbereich der jeweiligen Abstrahlfläche 2, also seitlich der jeweiligen Abstrahlfläche montierbar ist. Dabei kann insbesondere vorgesehen sein, dass sich das aerodynamische Bauteil 100, 200 über den kompletten Breitenbereich der jeweiligen Abstrahlfläche 2 bzw. des jeweiligen breitseitigen Randbereichs erstreckt.

Das aerodynamische Bauteil 100, 200 kann beispielsweise aus Kunststoff hergestellt sein. Das aerodynamische Bauteil 100, 200 ist jedoch nicht auf ein bestimmtes Material beschränkt, solange das Material die Strömungs- bzw. Windlasten sicher aufnehmen kann. Denkbar ist also auch, dass das Material des aerodynamischen Bauteils 100, 200 Metall oder einen Metall-Kunststoff-Verbund aufweist.

Das flächige Flutlicht 1 kann also eines oder mehrere der aerodynamischen Bauteile 100, 200 aufweisen, um somit das flächige Flutlicht 1 entsprechend nachzurüsten. Die gesamte flächige Abstrahlfläche des flächigen Flutlichts 1, also vorliegend gebildet durch die mehreren, insbesondere drei flächigen Abstrahlflächen 2, kann also einen die gesamte flächige Abstrahlfläche umgebenden Randbereich aufweisen. Dieser Randbereich kann somit teilweise oder vollständig mit einem oder mehreren der aerodynamischen Bauteile 100, 200 ausgestattet werden. Der Randbereich der jeweiligen Abstrahlfläche 2 kann ebenfalls teilweise oder vollständig mit einem oder mehreren der aerodynamische Bauteil 100, 200 ausgestattet bzw. nachgerüstet werden.

In einem entsprechenden Aerodynamik-Kit kann demnach ein flächiges Flutlicht 1 sowie mehrere aerodynamische Bauteile 100, 200 vorgesehen sein. Die aerodynamischen Bauteile 100, 200 sind demnach an das flächige Flutlicht 1 montierbar, um den Strömungswiderstand des flächigen Flutlichts 1 zu reduzieren. Insbesondere kann das Kit mehrere unterschiedliche, also insbesondere unterschiedlich lange und/oder im Querschnitt unterschiedlich gestaltete aerodynamische Bauteile 100, 200 aufweisen, sodass je nach Gegebenheiten eines oder mehrere der aerodynamischen Bauteile 100, 200 an das flächige Flutlicht 1 montiert werden kann/können. Insbesondere kann das jeweilige aerodynamische Bauteil 100, 200, insbesondere dessen jeweiliger Montagebereich 102, 202, ausgebildet sein, an eine beliebige Stelle des Flutlichts 1 montiert zu werden.

Die Erfindung ist dabei nicht auf die dargestellten Ausführungsbeispiele beschränkt. Alle vorstehend beschriebenen Merkmale oder in den Figuren gezeigten Merkmale sind im Rahmen der Erfindung beliebig vorteilhaft miteinander kombinierbar.

## Patentansprüche

1. Flächiges Flutlicht (1) mit wenigstens einer flächigen Abstrahlfläche (2) sowie einem die flächige Abstrahlfläche (2) umgebenden Randbereich, aufweisend wenigstens ein aerodynamisches Bauteil (100, 200), wobei das aerodynamische Bauteil (100, 200) eine aerodynamische Seite (101, 201) aufweist und im Randbereich derart montiert ist, dass die aerodynamische Seite (101, 201) den Strömungswiderstand des flächigen Flutlichts (1) reduziert, wobei die aerodynamische Seite (101, 201) sich von der Vorderseite des flächigen Flutlichts (1) bis zu deren Rückseite erstreckt.

2. Flächiges Flutlicht (**1**) nach Anspruch **1**, wobei die aerodynamische Seite (101, 201) gebogen, konvex oder stromlinienförmig ausgebildet ist.

3. Flächiges Flutlicht (1) nach Anspruch **1** oder 2, wobei die aerodynamische Seite (101, 201) im Wesentlichen geschlossen ausgebildet ist.

4. Flächiges Flutlicht (**1**) nach einem der vorhergehenden Ansprüche, aufweisend einen Montagebereich (102, 202) zur Befestigung des aerodynamischen Bauteils (100, 200) an am Flutlicht (**1**) vorgesehenen, dem Montagebereich (102, 202) vorzugsweise korrespondierenden Bereichen.

5. Flächiges Flutlicht (**1**) nach einem der vorhergehenden Ansprüche, wobei das aerodynamische Bauteil (100, 200) über eine Längsseite, eine Breitenseite und/oder eine der aerodynamischen Seite (101, 201) abgewandte Seite bzw. die Rückseite des aerodynamischen Bauteils (100, 200) an das flächige Flutlicht (**1**) montiert ist, wobei die Längsseite, die Breitenseite und/oder die der aerodynamischen Seite (101, 201) abgewandte Seite bzw. die Rückseite des aerodynamischen Bauteils (100, 200) vorzugsweise den Montagebereich (102, 202) aufweist.

6. Flächiges Flutlicht (**1**) nach einem der vorhergehenden Ansprüche, wobei das aerodynamische Bauteil (100, 200) verstellbar, insbesondere verschwenkbar montiert ist.

7. Flächiges Flutlicht (**1**) nach einem der vorhergehenden Ansprüche, wobei in einem montierten Zustand des Flutlichts (**1**) wenigstens eines des wenigstens einen aerodynamischen Bauteils (100, 200) in einem oberen Bereich des Flutlichts (**1**) montiert ist.

8. Flächiges Flutlicht (**1**) nach einem der vorhergehenden Ansprüche, wobei in einem montierten Zustand des Flutlichts (**1**) wenigstens eines des wenigstens einen aerodynamischen Bauteils (100, 200) in einem seitlichen Bereich des Flutlichts (**1**) montiert ist.

9. Flächiges Flutlicht (**1**) nach einem der vorhergehenden Ansprüche, wobei in einem montierten Zustand des Flutlichts (**1**) wenigstens eines des wenigstens einen aerodynamischen Bauteils (100, 200) in einem unteren Bereich des Flutlichts (**1**) montiert ist.

10. Flächiges Flutlicht (**1**) nach einem der vorhergehenden Ansprüche, wobei das aerodynamische Bauteil (100, 200) zu dem Randbereich beabstandet ist.

11. Flächiges Flutlicht (**1)** nach einem der vorhergehenden Ansprüche, wobei die wenigstens eine Abstrahlfläche (**2**) verschwenkbar vorgesehen ist.

12. Flächiges Flutlicht (**1**) nach einem der vorhergehenden Ansprüche, wobei das Flutlicht (**1**) wenigstens zwei, vorzugsweise drei flächige Abstrahlflächen (2) aufweist,
wobei vorzugsweise wenigstens eines des wenigstens einen aerodynamischen Bauteils (100, 200) zwischen benachbarten Abstrahlflächen (2) montiert ist, und/oder
wobei die wenigstens zwei flächigen Abstrahlflächen (2) vorzugsweise verschwenkbar, insbesondere in dieselbe Richtung verschwenkbar, vorgesehen sind, und/oder
wobei die wenigstens zwei flächigen Abstrahlflächen (2) vorzugsweise unabhängig voneinander verschwenkbar vorgesehen sind

13. Flächiges Flutlicht (**1**) nach einem der vorhergehenden Ansprüche, ferner aufweisend einen die wenigstens eine Abstrahlfläche (2) vorzugsweise verschwenkbar aufnehmenden Lagerbereich (3),
wobei vorzugsweise wenigstens eines des wenigstens einen aerodynamischen Bauteils (100, 200) in oder an dem Lagerbereich (3) montiert ist, und/oder
wobei vorzugsweise der Lagerbereich (3) zur Montage des Flutlichts (**1**), beispielsweise an einem Mast oder an einem Dach, vorgesehen ist.

14. Aerodynamik-Kit zur Reduzierung des Strömungswiderstands eines flächigen Flutlichts (**1**), aufweisend ein flächiges Flutlicht (**1**) sowie aerodynamische Bauteile (100, 200), die jeweils eine aerodynamische Seite (101, 201) aufweisen, wobei die aerodynamischen Bauteile (100, 200) wahlweise im Randbereich der flächigen Abstrahlfläche (2) des flächigen Flutlichts (**1)** derart montierbar sind, dass die jeweilige aerodynamische Seite (101, 201) sich von der Vorderseite des flächigen Flutlichts (**1**) bis zu deren Rückseite erstreckt, um den Strömungswiderstand des flächigen Flutlichts (**1**) zu reduzieren.

## Claims

1. Flat floodlight (1) having at least one flat radiating surface (2) and an edge region surrounding said flat radiating surface (2), comprising at least one aerodynamic component (100, 200), wherein the aerodynamic component (100, 200) has an aerodynamic side (101, 201) and is mounted in the edge region such that the aerodynamic side (101, 201) reduces the flow resistance of the flat floodlight (1), wherein the aerodynamic side (101, 201) extends from the front side of the flat floodlight (1) to the rear side thereof.

2. Flat floodlight (1) according to Claim 1, wherein the aerodynamic side (101, 201) is curved, convex, or streamlined.

3. Flat floodlight (1) according to Claim 1 or 2, wherein the aerodynamic side (101, 201) is configured in a substantially closed manner.

4. Flat floodlight (1) according to any one of the preceding claims, comprising a mounting region (102, 202) for fastening the aerodynamic component (100, 200) to regions which are provided on the floodlight (1) and preferably correspond to the mounting region (102, 202).

5. Flat floodlight (1) according to any one of the preceding claims, wherein the aerodynamic component (100, 200) is mounted to the flat floodlight (1) via a longitudinal side, a broad side and/or a side facing away from the aerodynamic side (101, 201) or the rear side of the aerodynamic component (100, 200), wherein the longitudinal side, the broad side and/or the side facing away from the aerodynamic side (101, 201) or the rear side of the aerodynamic component (100, 200), preferably comprises the mounting region (102, 202).

6. Flat floodlight (1) according to any one of the preceding claims, wherein the aerodynamic component (100, 200) is mounted in an adjustable, in particular pivotable, manner.

7. Flat floodlight (1) according to any one of the preceding claims, wherein, in a mounted state of the floodlight (1), at least one of the at least one aerodynamic component (100, 200) is mounted in an upper region of the floodlight (1).

8. Flat floodlight (1) according to any one of the preceding claims, wherein, in a mounted state of the floodlight (1), at least one of the at least one aerodynamic component (100, 200) is mounted in a lateral region of the floodlight (1).

9. Flat floodlight (1) according to any one of the preceding claims, wherein, in a mounted state of the floodlight (1), at least one of the at least one aerodynamic component (100, 200) is mounted in a lower region of the floodlight (1).

10. Flat floodlight (1) according to any one of the preceding claims, wherein the aerodynamic component (100, 200) is spaced apart from the edge region.

11. Flat floodlight (1) according to any one of the preceding claims, wherein the at least one radiating surface (2) is provided in a pivotable manner.

12. Flat floodlight (1) according to any one of the preceding claims, wherein the floodlight (1) comprises at least two, preferably three flat radiating surfaces (2),
wherein preferably at least one of the at least one aerodynamic component (100, 200) is mounted between adjacent radiating surfaces (2), and/or
wherein the at least two flat radiating surfaces (2) are preferably provided in a pivotable manner, in particular pivotable in the same direction, and/or
wherein the at least two flat radiating surfaces (2) are preferably provided such that they are pivotable independently of one another.

13. Flat floodlight (1) according to any one of the preceding claims, further comprising a bearing region (3) which accommodates the at least one radiating surface (2), preferably in a pivotable manner,
wherein preferably at least one of the at least one aerodynamic component (100, 200) is mounted in or on the bearing region (3), and/or
wherein the bearing region (3) is preferably provided for mounting the floodlight (1), for example on a mast or on a roof.

14. Aerodynamics kit for reducing the flow resistance of a flat floodlight (1), comprising a flat floodlight (1) and aerodynamic components (100, 200) of which each one has an aerodynamic side (101, 201), wherein the aerodynamic components (100, 200) can optionally be mounted in the edge region of the flat radiating surface (2) of the flat floodlight (1) such that the respective aerodynamic side (101, 201) extends from the front side of the flat floodlight (1) to the rear side thereof in order to reduce the flow resistance of the floodlight (1).

## Revendications

1. Projecteur plat (1) avec au moins une surface plate de rayonnement (2) et une zone de bordure entourant la surface plate de rayonnement (2), comportant au moins un composant aérodynamique (100, 200), le composant aérodynamique (100, 200) comportant un côté aérodynamique (101, 201) et étant monté de telle manière dans la zone de bordure, que le côté aérodynamique (101, 201) réduit la résistance à l'écoulement du projecteur plat (1), le côté aérodynamique (101, 201) s'étendant depuis le côté avant du projecteur plat (1) jusqu'à son côté arrière.

2. Projecteur plat (1) selon la revendication 1, le côté aérodynamique (101, 201) étant formé de manière incurvée, convexe ou profilée.

3. Projecteur plat (1) selon la revendication 1 ou 2, le côté aérodynamique (101, 201) étant conçu essentiellement fermé.

4. Projecteur plat (1) selon l'une quelconque des revendications précédentes, comportant une zone de montage (102, 202) destinée à la fixation du composant aérodynamique (100, 200) au niveau de zones prévues au niveau du projecteur (1), correspondant de préférence à la zone de montage (102, 202).

5. Projecteur plat (1) selon l'une quelconque des revendications précédentes, le composant aérodynamique (100, 200) étant monté sur un côté long, un côté de largeur et/ou un côté opposé au côté aérodynamique (101, 201) ou sur le côté arrière du composant aérodynamique (100, 200) sur le projecteur plat (1), le côté long, le côté de largeur et/ou le côté opposé au côté aérodynamique (101, 201) ou le côté arrière du composant aérodynamique (100, 200) comportant de préférence la zone de montage (102, 202).

6. Projecteur plat (1) selon l'une quelconque des revendications précédentes, le composant aérodynamique (100, 200) étant monté réglable, en particulier pivotant.

7. Projecteur plat (1) selon l'une quelconque des revendications précédentes, dans un état monté du projecteur (1), au moins un parmi au moins un composant aérodynamique (100, 200) étant monté dans une zone supérieure du projecteur (1).

8. Projecteur plat (1) selon l'une quelconque des revendications précédentes, dans un état monté du projecteur (1), au moins un parmi au moins un composant aérodynamique (100, 200) étant monté dans une zone latérale du projecteur (1).

9. Projecteur plat (1) selon l'une quelconque des revendications précédentes, dans un état monté du projecteur (1), au moins un parmi au moins un composant aérodynamique (100, 200) étant monté dans une zone inférieure du projecteur (1).

10. Projecteur plat (1) selon l'une quelconque des revendications précédentes, le composant aérodynamique (100, 200) étant espacé de la zone de bordure.

11. Projecteur plat (1) selon l'une quelconque des revendications précédentes, l'au moins une surface de rayonnement (2) étant conçue pivotante.

12. Projecteur plat (1) selon l'une quelconque des revendications précédentes, le projecteur (1) comportant au moins deux, de préférence trois, surfaces plates de rayonnement (2),
de préférence au moins un parmi au moins un composant aérodynamique (100, 200) étant monté entre des surfaces de rayonnement (2) voisines et/ou
au moins deux surfaces de rayonnement plates (2) étant prévues de préférence pivotantes, en particulier pivotantes dans la même direction et/ou
au moins deux surfaces de rayonnement plates (2) étant prévues de préférence pivotantes indépendamment l'une de l'autre.

13. Projecteur plat (1) selon l'une quelconque des revendications précédentes, comportant en outre une zone de stockage (3) recevant l'au moins une surface de rayonnement (2) de préférence de manière pivotante,
de préférence au moins un parmi au moins un composant aérodynamique (100, 200) étant monté dans ou au niveau de la zone de stockage (3) et/ou
la zone de stockage (3) étant de préférence destinée au montage du projecteur (1), par exemple sur un mât ou un toit.

14. Kit aérodynamique pour réduire la résistance à l'écoulement d'un projecteur plat (1), comportant un projecteur plat (1) ainsi que des composants aérodynamiques (100, 200), qui comportent respectivement un côté aérodynamique (101, 201), les composants aérodynamiques (100, 200) pouvant être montés au choix dans la zone de bordure de la surface de rayonnement plate (2) du projecteur plat (1) de sorte que le côté aérodynamique respectif (101, 201) s'étende depuis le côté avant du projecteur plat (1) jusqu'à son côté arrière, pour réduire la résistance à l'écoulement du projecteur plat (1).
